# EUROPÄISCHE PATENTSCHRIFT

(11) **EP 2 489 513 B1**
(45) Veröffentlichungstag und Bekanntmachung des Hinweises auf die Patenterteilung: **14.05.2014**
(21) Anmeldenummer: 12151352.7
(22) Anmeldetag: 17.01.2012
(51) Int. Cl.: B41F 16/00

(54) **Bewegungsgesetz einer Folientaktung aus elementaren Funktionen**
Law of motion of a film timing made up of elementary functions
Loi de déplacement d'une cadence de feuille à partir de fonctions élémentaires

(30) Priorität: 18.02.2011 DE 102011011689
(43) Veröffentlichungstag der Anmeldung: 22.08.2012
(73) Patentinhaber: Heidelberger Druckmaschinen AG, 69115 Heidelberg (DE)
(72) Erfinder: Strunk, Detlef, 69120 Heidelberg (DE)

(56) Entgegenhaltungen:
- WO-A1-01/24945
- WO-A1-98/12051

## Beschreibung

Die vorliegende Erfindung betrifft ein Verfahren zur Taktung einer Folienbahn, vorzugsweise in einem Kaltfolienprägeverfahren, bei dem die Folienbahn gemäß eines Bewegungsgesetzes durch einen Transferspalt bewegt wird. Der Transferspalt wird dabei durch einen Transferzylinder und einen Gegendruckzylinder gebildet und das Bewegungsgesetz der Folienbahn beschreibt wenigstens zeitweise Abweichungen von einer synchronen Bewegung der Folienbahn relativ zum Transferzylinder. Hierbei wird die Folienbahn wenigstens zeitweise abgebremst, so dass Folienmaterial eingespart werden kann. Desweiteren betrifft die Erfindung eine Vorrichtung zur Übertragung einer Transferschicht von einer Transferfolie auf einen Bedruckstoff, wobei diese Vorrichtung einen Transferspalt, der durch einen Transferzylinder und einen Gegendruckzylinder gebildet wird umfasst und durch den die Transferfolie mittels Führungselemente geführt wird. Weiter sind Taktungselemente zur folieneinsparenden Taktung der Transferfolie im Transferspalt vorgesehen. Desweiteren betrifft die Erfindung auch eine Druckmaschine, in der eine erfindungsgemäße Vorrichtung bereitgestellt ist, ebenso wie ein Computerprogrammprodukt, welches in der Lage ist ein entsprechendes Verfahren durchzuführen. Außerdem ist auch ein Datenträger zur Speicherung eines entsprechenden Computerprogrammproduktes betroffen.

Gattungsgemäße Folienübertragungsvorrichtungen werden in der Veredelung von Druckprodukten verwendet, beispielsweise um Glanzeffekte zu erzeugen. Die Maschinen lassen sich in Heißprägefolienmaschinen und Kaltfolienprägemaschinen unterteilen. Bei letzteren wird die Übertragungsschicht auf das flächige Material, d. h. auf einen Bedruckstoff wie einen Bogen lediglich unter Druck, nicht aber zusätzlich unter Einwirkung von Wärme übertragen. In der Regel wird bei Kaltfolienübertragungsvorrichtungen, d. h. Kaltfolienprägeeinrichtungen mit einem Druckwerk, das der Transfervorrichtung vorgelagert ist, Klebstoff verdruckt, so dass auf dem Bogen ein Druckbild aus Klebstoff verbleibt, welches innerhalb eines Folientransferwerkes eine entsprechende Transferschicht von der verwendeten Transferfolie abziehen kann, so dass diese Transferschicht bereichsweise auf dem Bogen anhaftet. Dabei kann die Transferschicht im Transferspalt unter Druckeinwirkung im Wesentlichen in den mit Kleber beaufschlagten Bereichen partiell übertragen werden.

Problematisch bei dieser Folienübertragungstechnik ist, dass die Transferfolie mit der gleichen Geschwindigkeit wie der Bedruckstoff bei der Übertragung bewegt werden muss und dass in der Regel nur kleine Bereiche auf dem Bedruckstoff mit der Transferschicht bedeckt werden sollen. Insbesondere weist ein an dem Transferspalt beteiligter Transferzylinder häufig einen sogenannten Kanal auf, in welchem ein Drucktuch befestigt sein kann. Im Bereich dieses Kanals kann keine Übertragung mittels Druck von der Transferschicht erfolgen. Daher soll möglichst immer so geregelt werden, dass der Bedruckstoff in den Transferspalt zwischen dem Transferzylinder und einen Gegendruckzylinder eintaucht wenn der Kanal nicht im Bereich des Bedruckstoffes sein kann. Andere Bereiche, an welchen Transferfolie ungenutzt durch den Transferspalt transportiert wird sind Bereiche, in denen keine Transferschicht auf dem Bedruckstoff transferiert werden soll.

Zur besseren Nutzung der Transferfolie und zur Verringerung der Verbrauchsmaterialien ist es z. B. gemäß der EP 932501 B1 vorgesehen, die Transferfolie über ein Paar von Tänzerwalzen zu bewegen, welche sich zyklisch gleichtaktig mit dem Kanal des Transferzylinders bewegen, so dass die Transferfolie im Bereich des Kanals auf eine Geschwindigkeit von beispielsweise Null abgebremst wird. Hierfür sind die beiden Tänzerwalzen so miteinander gekoppelt, dass Transferfolienbahn, welche von der weiterhin bewegten Vorratsrolle von einem ersten vorderen Tänzer gespeichert wird, von einem zweiten hinteren Tänzer gleichzeitig an die Sammelrolle freigegeben wird. Auf diese Weise kann eine gewisse Konstanz der Bahnspannung im Bereich der Vorrats- und Sammelrolle gewährleistet werden. Hierfür werden zum Einsparen der Transferfolie beide Tänzer gekoppelt in eine Bremsrichtung bewegt. Die Folie kann dabei insbesondere auch aus dem Transferspalt zurückgezogen werden.

Bei solch einem Verfahren zur Folieneinsparung kann sich dass Problem ergeben, dass die Folienspannung variiert, was insbesondere dann auftritt, wenn im Bereich des Transferzylinders ein Kanal, bspw. zum Einspannen eines Gummituchs und/oder zum Eintauchen eines Greifers des Gegendruckzylinders vorgesehen ist. Innerhalb einer Umdrehung des Transferzylinders kommt die Transferfolie dann zumindest einmal mit einem Spaltanfang in Berührung, bei dem die Folienspannung zunächst abfällt und anschließend mit dem Spaltanfang in Berührung, wo die Folienspannung durch den plötzlichen Zug stark ansteigt. Zur Vermeidung dieser schwankenden Folienspannung ist es in der DE10 2009 020 106 A1 vorgeschlagen, die Tänzer des Tänzersystems unsymmetrisch zu einander so zu bewegen, dass den Spannungsänderungen der Transferfolie durch entsprechende entgegengesetzte Relativbewegungen der Tänzer zu einander entgegen gewirkt wird. Zur prinzipiellen Beschreibung eines Aufbaus eines Tänzersystems und zur Beschreibung eines Taktungsverfahrens unter Vermeidung von Bahnspannungen wird dabei explizit auf die DE 10 2009 020 106 A1 Bezug genommen.

In dem bisher bekannten Stand der Technik wird beschrieben, dass maximale Einsparungen von Transferfolie durch ein Zurückziehen der Folie erreicht werden kann. Wird die Folie dagegen lediglich abgebremst oder nur um kleinere Beträge zurückgezogen, so kommt es zwar zu Einsparungen, eine maximale Einsparung wird dann aber nicht erreicht.

Aus dem bekannten Stand der Technik sind nur Bewegungsgesetze für die Transferfolie bekannt, die die Bewegung der Folie starr gemäß einer bestimmten Funktion beschreiben. Sollten anwenderseitig Änderungen an dem Bewegungsgesetz der Transferfolie gewünscht sein, so sind diese entweder gar nicht oder nur mit erheblichem Aufwand und / oder nur sehr eingeschränkt möglich, da insbesondere das Bewegungsgesetz vollständig neu berechnet werden muss.

Dokument WO-A-01124945 beschreibt ein Verfahren gemäß Oberbegriff von Anspruch 1.

Die Aufgabe der vorliegenden Erfindung besteht daher darin, ein Verfahren zur Taktung einer Folienbahn vorzuschlagen, die einen einfacheren Aufbau des Bewegungsgesetzes ermöglicht, wodurch das Bewegungsgesetz schneller und ggf. auch einfach an vorgegebene, ggf. sich ändernde Randbedingungen angepasst werden kann.

Des Weiteren betrifft die Aufgabe der Erfindung eine Vorrichtung zur Durchführung dieses Verfahrens, eine Druckmaschine mit solch einer Vorrichtung, ein Computerprogrammprodukt zur Durchführung des Verfahrens und einen Datenträger zur Speicherung dieses Computerprogramms vorzuschlagen.

Gelöst wird diese Aufgabe der Erfindung gemäß eines gattungsgemäßen Verfahrens nach Anspruch 1.

Hierfür ist vorgesehen, dass das Bewegungsgesetz abschnittsweise aus Abschnitten elementarer Funktionen aufgebaut ist. Unter elementaren Funktionen sind im Allgemeinen solche Funktionen zu verstehen, die durch einen analytischen Ausdruck darstellbar sind. Dazu gehören die rationalen Funktionen, die trigonometrischen Funktionen und deren Umkehrfunktionen, die Exponential- und Logarithmusfunktionen, die Hyperbelfunktionen und deren Umkehrfunktionen sowie solche, die sich als Summe, Differenz, Produkt oder Quotient der genannten Funktionen darstellen lassen.

Besonders bevorzugt sollen hier solch einfache elementare Funktionen verwendet werden, wie sie die trigonometrischen Funktionen, insbesondere die Cosinus- und Sinusfunktionen, aber auch die e-Funktionen bzw. deren Produkte oder Summen darstellen.

Während eine Sinusfunktion ein Bewegungsgesetz ergibt, welches das vollständige Zurückziehen, und damit das maximale Einsparungspotential für eine Transferfolie, ergeben würde, ist durch das abschnittsweise Aufbauen des Bewegungsgesetzes aus Abschnitten, d. h. nicht aus einer einzelnen vollständigen elementaren Funktion, gerade eine Anpassung des Bewegungsgesetzes an Vorgaben möglich, die gerade nicht einfach eine vorgegebene maximale Einsparung ermöglichen.

Die Abschnitte der elementaren Funktionen müssen dafür in ihren jeweiligen Berührungspunkten eine identische Steigung aufweisen und in den Bereichen, die an den Synchronlauf zum Transferzylinder angrenzen im Wesentlichen die Geschwindigkeit des Transferzylinders beschreiben. Nur hierdurch können Spannungsänderungen der Transferfolienspannung vermieden oder zumindest auf ein Minimum begrenzt werden. Um den Gegebenheiten während des Kaltfolientransfers zu entsprechen, ist es vorteilhafter Weise vorgesehen, dass sich die Abschnitte der elementaren Funktionen in ihrer Summe über einen Anteil einer Periode des Transferzylinders erstrecken. Eine Periode des Transferzylinders beschreibt innerhalb einer Druckmaschine, wenn es sich z. B. um einen Gummituchzylinder handelt, den Bereich, in dem ein vielfaches bzw. ein einzelnes Druckbild auf einen Bedruckstoff übertragen wird. Wird die Transferfolie innerhalb einer Druckmaschine auf einen Bedruckstoff übertragen, so läuft der Transferzylinder synchron mit ggf. vorhandenen Gummituchzylindern in den unterschiedlichen Farbwerken der Druckmaschine. Innerhalb dieser Periode des Transferzylinders kommt es dann zu Bereichen bzw. Abschnitten, in denen keine Transferschicht von der Transferfolie auf den Bedruckstoff übertragen wird. Besitzt der Transferzylinder einen Kanalbereich, z. B. zum Einspannen eines Gummituchs, so ist zumindest dieser Kanalbereich für die Übertragung einer Transferschicht ausgenommen. Der Anfang des Kanalbereichs beschreibt dann das Druckende und das Ende des Kanalbereichs dann einen weiteren Druckanfang, insbesondere auch in Bezug auf die Übertragung der Transferschicht. Erfindungsgemäß soll daher die Größe des Anteils, über den sich die Abschnitte der elementaren Funktionen in ihrer Summe erstrecken, kleiner oder gleich einem Abschnitt sein, in dem keine Transferschicht auf den Bedruckstoff übertragen wird. Vorzugsweise kann die Größe dieses Anteils auch durch einen Bediener, insbesondere während eines laufenden Transferverfahrens, eingestellt werden. Durch die Verwendung der elementaren Funktionen zum Aufbauen des Bewegungsgesetzes ist es für die Vorrichtung leicht möglich, die Steuerung der Transferfolie bzw. die Steuerung der Taktungselemente der Transferfolie so einzustellen, dass ein Übergang der Taktung während eines laufenden Betriebs auf die neu eingestellte Größe des Anteils ermöglicht wird.

Eine besonders bevorzugte Unterauswahl der elementaren Funktionen sind die symmetrischen Funktionen. Durch die Abschnitte der symmetrischen Funktionen können insbesondere Brems- und Beschleunigungsstrecken innerhalb des Bewegungsgesetzes auf analoge Weise symmetrisch aufgebaut werden. Dieses gilt insbesondere für die Sinus- und Cosinusfunktionen. Es werden allgemein symmetrische Funktionen bevorzugt ausgewählt, deren Anfangs- und Endsteigung im Wesentlichen dem Synchronlauf der Transferfolie mit dem Transferzylinder entsprechen. Bei einer normierten Amplitude, d. h. einer Steigung von 1, in der Abbildung des Winkels der Tansferfolie über den Winkel des Transferzylinders ergibt sich diese Steigung automatisch für Sinus und Cosinus bei einer normierten Amplitude. Für die Funktion f(x)=A sin(bx) muss dann A=1/b gewährleistet sein, was eine Steigung von 1 im Bereich des Berührungspunktes der Funktion im Grenzbereich an den Synchronlauf zum Transferzylinder ergibt.

Eine besonders einfache Einstellmöglichkeit des Bewegungsgesetzes hin zu unterschiedlich gewünschten Einsparungen bzw. Größen des Anteils an einer Periode des Transferzylinders ergibt sich immer dann, wenn vorteilhafter Weise die unterschiedlichen Abschnitte immer von der selben elementaren Funktion verwendet werden, wobei die elementare Funktion eine elementare Funktion ist, die sich über den ganzen Anteil der Periode des Transferzylinders erstreckt, in dem keine Transferschicht übertragen wird. Hierbei kann es sich vorteilhafter Weise gerade um eine Sinus- oder Cosinusfunktion handeln, deren Nulldurchgänge der kompletten Periode mit dem Anfang und Ende des Anteils von der Periode des Transferzylinders übereinstimmt.

Um einen reibungslosen Übergang von Synchronlauf zur Taktung und von einer ersten Taktungseinstellung, die eine erste Einsparung ermöglicht, zu einer zweiten Taktungseinstellung, die eine zweite Einsparung ermöglicht, und / oder von einem ersten Anteil von der Periode des Transferzylinders zu einem zweiten Anteil zu ermöglichen, ist es erfindungsgemäß in einer Weiterbildung der Erfindung vorgesehen, dass die einzelnen Abschnitte der elementaren Funktion in Bezug auf ihre eigene Frequenz angepasst werden, so dass die so angepassten Abschnitte sich in ihrer Summe wieder über den Anteil der Periode des Transferzylinders erstrecken. Die Amplituden der so angepassten Abschnitte wären dann in einem weiteren Verfahrensschritt so normiert, dass die lokalen Steigungen am Beginn und Ende des Anteils dem Synchronlauf der Folienbahn in Bezug auf den Transferzylinder entsprechen. Hierbei werden besonders bevorzugt identische, aber gespiegelte, Anteile in Bezug auf den Nulldurchgang der elementaren Funktion verwendet, so dass eine Operation auf den einen Abschnitt identisch, ggf. mit umgekehrten Vorzeichen, auf den anderen Abschnitt der elementaren Funktion angewendet werden kann und so automatisch das vorgegebene Verhältnis in Bezug auf die Grenzbereiche zum

Synchronlauf und in Bezug auf die Berührungspunkte der einzelnen Abschnitte als solche erfüllt wird

Im bekannten Stand der Technik ist das Einsparungspotential der Taktung der Transferfolie im Wesentlichen vorbestimmt. Auf Änderungen, die während des Druckvorgangs erfolgen, was z. B. beim Digitaldruck der Fall sein könnte, kann mit einer Änderung der Einsparung on the fly oder mit einer Änderung des Anteils in Bezug auf eine Periode des Transferzylinders nicht reagiert werden. Auch ist es dem Anwender nicht möglich, die Einsparungen zu variieren, sollte er feststellen, dass das gewünschte Resultat nicht durch die Maschine erreicht wird.

Indem eine gewünschte Einsparung von Folienbahn durch einen Anwender vorgegeben wird und die Länge der jeweiligen Abschnitte in Abhängigkeit von der gewünschten Einsparung bestimmt wird, ergeben sich für den Anwender erfindungsgemäße Möglichkeiten auf Qualitätsmängel innerhalb der Taktung zu reagieren oder insbesondere bei der Verwendung von digitalen Druckverfahren auf sich ändernde nicht-druckende Bereiche zu reagieren. Insbesondere kann es bei digitalen Druckverfahren möglich sein, dass durch eine Steuerungseinrichtung automatisch erkannt wird, wie sich die nicht zu transferierenden Bereiche ändern und auf diese Weise die Länge der jeweiligen Abschnitte in Abhängigkeit von der gewünschten Einsparung automatisch neu berechnet werden und die Abschnitte der elementaren Funktion on the fly neu bestimmt und auf die Änderungen der digitalen Druckvorlage abgestimmt werden. Auf diese Weise ist auch eine Taktung bei sich ändernden Druckvorlagen in einer digitalen Druckanordnung möglich, bei der sich die Anteile in Bezug auf eine Periode des Transferzylinders ändern. Diese Anpassung kann insbesondere on the fly erfolgen.

Genauso gut ist es auch möglich, die Abschnitte der elementaren Funktionen, die sich über einen einstellbaren Anteil einer Periode des Transferzylinders erstrecken, und / oder die variierende Winkelgeschwindigkeit des Transferzylinders als Grundlage für die Bestimmung der jeweiligen Abschnitte der elementaren Funktionen, die das Bewegungsgesetz aufbauen, zu bestimmen. Auf diese Weise kann eine sehr flexible Taktung auch bei sich ändernden Druckumgebungen, insbesondere auch on the fly, d.h. im laufenden Druckbetrieb, erreicht werden.

Insgesamt kann das Bewegungsgesetz erfindungsgemäß einfach an Parameteränderungen angepasst werden, ohne dass Kurven hinterlegt werden müssten und ohne dass ein Interpolationsverfahren angewendet werden müsste. Diese Anpassung ist dabei nicht rechenintensiv, so dass sie leicht auch im laufenden Betrieb durchgeführt werden kann.

Eigenständiger Schutz wird auch für eine gattungsgemäße Vorrichtung gemäß Anspruch 8 beansprucht, welche eine Steuerung der Taktungselemente vorsieht, die die Taktungselemente so ansteuert, dass das Bewegungsgesetz der Transferfolie gemäß dem beschriebenen Verfahren aufbaut. Die Steuerung der Taktungselemente soll dabei bevorzugt mit einer Ansteuerungseinrichtung der Druckmaschine verbunden sein und besonders bevorzugt Eingabeelemente zur Eingabe einer der Vorgaben aus der Menge gewünschte Einsparung, Anteil der Abschnitte der elementaren Funktionen in ihrer Summe von einer Periode des Transferzylinders und Winkelgeschwindigkeit des Transferzylinders aufweisen.

Weiterhin eigenständiger Schutz wird auf eine Druckmaschine beansprucht, welche eine entsprechende Vorrichtung umfasst, sowie auf ein Computerprogrammprodukt, welches das erfindungsgemäße Verfahren auf einem Computer zur Ausführung bringt, sowie auf einen Datenträger, welcher das entsprechende Computerprogrammprodukt speichert.

Ein Beispiel des erfindungsgemäßen Verfahrens, auf welches die Erfindung aber nicht beschränkt ist und aus welchen sich weitere erfindungsgemäße Merkmale ergeben können, wird in Bezug auf die folgenden Zeichnungen beschrieben.

Es zeigen:
- Figur 1: eine schematische Skizze des Aufbau eines Folientransferwerks mit Taktung,

- Figur 2: eine Folientransfervorrichtung mit einem entsprechenden Folientransferwerk,
- Figuren 3 a-d): eine Konstruktion des Bewegungsgesetzes der Transferfolie,
- Figur 4: ein Bewegungsgesetz der Transferfolie bei maximaler Einsparung und
- Figur 5: ein resultierendes Bewegungsgesetz der Transferfolie bei 50 % Einsparung.

In der Figur 1 ist ein Folientransferwerk 1 dargestellt, bei welchem eine Transferfolie 2 durch einen Transferspalt 3 hindurchgeführt wird.

Der Transferspalt 3 wird durch einen Transferzylinder 5 und einen Gegendruckzylinder 4 gebildet. Die Transferfolie 2 wird von einer Vorratsrolle 7 abgewickelt und von einem vorderen Vorzug 9 in Richtung des Transferspaltes 3 gezogen. Die Vorratsrolle 7 befindet sich dabei auf einer hier nicht dargestellten Friktionswelle und wird mit einer Geschwindigkeit angetrieben, welche geringer als die Geschwindigkeit des Bedruckstoffes 21 ist. Der Antrieb der Vorratsrolle 7 erfolgt über die Friktionswelle. Die Transferfolie 2 wird durch den vorderen Vorzug 9 von der Vorratsrolle 7 abgezogen, wobei die Rollen des vorderen Vorzugs 9 mit einer höheren Geschwindigkeit angetrieben werden, als die Friktionswelle der Vorratsrolle 7. Der vordere Vorzug 9 wird allerdings immer noch mit einer geringeren Geschwindigkeit betrieben als die Geschwindigkeit des Bedruckstoffes 21.

Die abgewickelte Transferfolie 2 wird über einen vorderen Tänzer 13 eines Taktungsmoduls 11 und über weitere Umlenkrollen 6 so durch den Transferspalt 3 geführt, dass sie einen Umschlingungswinkel α mit dem Transferzylinder 5 eingeht. Hinter dem Transferspalt 3 wird die Transferfolie 2 weiter über Umlenkrollen 6 gelenkt und einem hinteren Tänzer 12 zugeführt, welcher die Transferfolie 2 umlenkt und einem hinteren Vorzug 10 zuführt, welcher schneller ist als der vordere Vorzug 9. Durch den hinteren Vorzug 10 wird die Folie 2 auf die Sammelrolle 8 gelenkt. Auch die Sammelrolle 8 ist auf einer Friktionswelle gelagert, welche schneller angetrieben wird als der hintere Vorzug. Zumindest wird die Friktionswelle so angetrieben, dass die Umfangsgeschwindigkeit der Sammelrolle 8 größer ist als die Geschwindigkeit des hinteren Vorzugs 10. Auf diese Weise kommt es zu einem Schlupf zwischen der Friktionswelle und der eigentlichen Sammelrolle 8. Gleiches gilt so für die Vorratsrolle 7.

Ein Bedruckstoff 21 wird über den Gegendruckzylinder 4 gemeinsam mit der Transferfolie 2 durch den Transferspalt 3 hindurchgeführt. Bei der Übertragung einer hier nicht dargestellten Transferschicht laufen Transferfolie 2 und Bedruckstoff 21 synchron, die Transferfolie 2 befindet sich im Synchronlauf in Bezug auf den Transferzylinder 5, welcher systembedingt im Wesentlichen die gleiche Oberflächengeschwindigkeit aufweist wie der Bedruckstoff.

Der Transferzylinder 5 weist ein Drucktuch, welches hier nicht weiter gezeigt ist auf, welches über einen Kanal 20 eingespannt ist, wobei der Kanal 20 auch vorgesehen ist um mögliche Greifer auf Seiten des Gegendruckzylinders 4 aufnehmen zu können.

Kommt die vordere Kante 113 des Kanals 20 in den Transferspalt 3, so bricht die Bahnspannung zwischen dem Tänzer 13 und dem Transferspalt 3 zusammen. Während der Übertragung einer Transferschicht auf den Bedruckstoff 21 ergibt die Summe der Geschwindigkeit des vorderen Vorzugs 9 und des vorderen Tänzers 13 die Geschwindigkeit des Bedruckstoffes 21. Hierfür wird der Tänzer 13, welcher entlang eines Weges, welcher durch den Doppelpfeil 16 gekennzeichnet ist in eine Beschleunigungsrichtung 18 bewegt. Durch das Kontaktieren der vorderen Kante 113 des Kanals 20 mit dem Gegendruckzylinder 4 wird der vordere 13 von dem hinteren Tänzer 12 abgekoppelt. Innerhalb dieses Bereiches zwischen der vorderer und der hinteren Kante 113 und 114 kann keine Transferschicht auf den Bedruckstoff übertragen werden. Die vordere Kante 113 kennzeichnet damit im Wesentlichen das Druckende und die hintere Kante 114 den Druckanfang, ab wann auch wieder eine Transferschicht übertragen werden kann. Um nun Transferfolie 2 in diesem nicht Transferschicht übertragenden Bereich, der einem Anteil einer Periode des Transferzylinders 5 entspricht, zu sparen, wird die Transferfolie 2 in diesem Bereich zumindest abgebremst. Je nach gewünschter Einsparung kann dabei die Folie 2 lediglich langsamer in Vorzugsrichtung 23 angetrieben, in Stillstand versetzt oder entgegen der bisherigen Vorzugsrichtung 23 in Bremsrichtung 24 zurückgezogen werden. Hierfür wirkt eine Steuerungseinrichtung 22 je nach gewünschter Einsparung entsprechend auf die Motoren 14, 15 der Tänzer 12 und 13 ein. Je nach gewünschter Einsparung werden die Tänzer 12 und 13 mit einer geringeren Beschleunigung in Richtung der Bremsrichtung 19 bewegt, so dass die Transferfolie 2 zum Stillstand kommt bzw. zurückgezogen wird.

Um anschließend wieder in einen synchronen Lauf der Transferfolie 2 in Bezug auf den Transferzylinder 5 zu kommen, muss die Transferfolie 2 wieder beschleunigt werden, bevor die hintere Kante 114 des Kanals 20 mit dem Transferspalt 3 zusammentrifft. In diesem Moment sind Transferzylinder 4, Transferfolie 2 und Gegendruckzylinder 4 bzw. der Bedruckstoff 21 wieder in gemeinsamem Kontakt und Beschleunigungen der Transferfolie 2 bei anhaltendem Kontakt praktisch nicht möglich. Hierfür werden dann die Motoren 14, 15 der Tänzer 12, 13 mittels der Steuerungseinrichtung 22 so angesteuert, dass die Folie 2 durch die Bewegung der Tänzer 12, 13 wieder in Beschleunigungsrichtung 18 beschleunigt werden, so dass die Transferfolie 2 schließlich wieder spätestens am Kanalende, d. h. an der hinteren Kante 114 bzw. am Druckanfang im Wesentlichen die gleiche Geschwindigkeit in Vorzugsrichtung 23 aufweist wie der Transferzylinder 5.

Die Figur 2 zeigt einen Ausschnitt einer Folientransfervorrichtung 100. Solch eine Folientransfervorrichtung 100 kann innerhalb einer Druckmaschine 115 aufgebaut sein. Ein Bogen 21 wird durch ein Auftragswerk 101, welches ein herkömmliches Druckwerk einer Druckmaschine 115 ist durch einen Druckspalt 109 hindurch transportiert. In diesem Druckspalt 109 wird der Bedruckstoff 21 partiell mit Kleber beaufschlagt. Der Bogen 21 wird dann weiter durch das Folientransferwerk 1 hindurch transportiert. Wie beschrieben wird der Bogen 21 durch den Transferspalt 3 hindurch geführt, in welchem er die Transferschicht der Transferfolie 2 in den Bereichen von der Transferfolie 2 abnimmt, an welchen er selber mit Kleber beaufschlagt ist.

Der so behandelte Bogen 2 kann dann weiter durch die Druckmaschine, d. h. durch die Folientransfervorrichtung hindurch transportiert werden, dass er zu einem weiteren anschließenden Druckwerk 103 bewegt wird, welcher erneut ein Druckspalt 109 aufweist, welcher von einem Gummituchzylinder 110 und einem Gegendruckzylinder 111 gebildet wird. Das Druckwerk 103 weist außerdem ein Farbwerk 112 auf. Im Druckwerk 103 kann der mit Transferschicht beaufschlagte Bogen 21 dann herkömmlich überdruckt werden.

Figur 3 zeigt einen Ablauf zur Konstruktion des Bewegungsgesetzes einer Transferfolie 2. Hierfür ist in einem Koordinatensystem auf der X-Achse der Winkel ϕ des Drehwinkels des Transferzylinders 5 aufgetragen und auf der Y-Achse der Vorzug der Transferfolie 2 in Vorzugsrichtung 23 im Transferspalt 3. Zur besseren Veranschaulichung ist der Vorzug hier in Winkelkoordinaten ω angegeben. Es wird also die Bewegung der Transferfolie 2 relativ zur Bewegung des Transferzylinders 5 dargestellt.

Dargestellt ist ein Anteil 2π - K von einer gesamten Periode 2π des Transferzylinders 5. Dieser Anteil 2π - K beschreibt den Kanal 20, in dem die Transferfolie 2 beschleunigt und / oder abgebremst werden kann. Der Nullpunkt des Koordinatensystems wurde dafür auf die Position der Transferfolie 2 am Anfang des Kanals 20 festgelegt. Die Größe K beschreibt den druckbaren Bereich zwischen der hinteren Kante 114 des Kanals 20 und der vorderen Kante 113. Eine negative zweite Ableitung $\frac{{\partial }^{2} ⁢ ω}{\partial {φ}^{2}}$ bedeutet, dass die Transferfolie 2 in Bezug auf den Transferzylinder 5 abgebremst wird, was aufgrund der gleichförmigen Bewegung des Transferzylinders 5 nach ω_{T}=1 und *ω̈_{T}* = 0 auch eine zeitliche Abbremsung für *ω̈_{F}* ≤ 0 bedeutet. Analoges gilt für eine positive zweite Ableitung $\frac{{\partial }^{2} ⁢ ω}{\partial {φ}^{2}}$

In der Figur 3a ist eine Sinusfunktion 301 als elementare Funktion gezeigt, welche eine maximale Einsparung von Transferfolie 2 im Kanal 20 beschreiben würde.

Allgemein ist eine Sinusfunktion gemäß Formel 1 aufgebaut: $f \left(φ\right) = A sin \left(bφ\right)$

Die Steigung der Sinusfunktion ergibt sich gemäß Formel 2: $f \left(φ\right) = Ab cos \left(bφ\right)$

Für kleine Winkel, d. h. im Bereich des Nullpunktes bzw. des Nulldurchgangs ist die Steigung der allgemeinen Sinusfunktion dann durch die Konstante Ab beschrieben. Dieses ergibt sich beispielsweise aus einer Taylor-Entwicklung der Sinusfunktion.

Durch eine Festlegung der Konstanten A und b kann die verwendete Sinusfunktion 301 daher immer auf einfache Art und Weise an die Steigung der Bewegungsgleichung der Transferfolie 2 im Synchronlauf, d.h. bei Werten <0 und >2π - K angeglichen werden. Bei der hier verwendeten Darstellungsweise ω/ϕ wird ein Winkel über einen Winkel abgebildet. Im Synchronlauf bewegt sich die Transferfolie 2 mit der gleichen Geschwindigkeit wie der Transferzylinder 5, d. h. der Synchronlauf ergibt in der hier verwendeten Darstellungsweise eine Gerade mit der Steigung 1 durch den Nullpunkt. Die Anschlussbedingungen der Sinusfunktion 301 bei den Nulldurchgängen werden also durch die Forderung:
(3): A=1/b erfüllt.

Diese Forderung wird auf einfachste Weise durch A=b=1 erfüllt.

Gemäß dem hier vorgeschlagenen Verfahren soll die Sinusfunktion 301 eine vollständige Periode innerhalb des Anteils 2π - K der Periode des Transferzylinders 5 aufweisen. Der Wert K beschreibt dabei die Länge des druckbaren Bereiches. Hieraus ergibt sich der Wert der Konstanten gemäß Formel 1, gemäß der Formel 4: $A sin b ⁢ \left(2⁢π-K\right) = 0 zu$ $b = \frac{2 ⁢ π}{\left(2⁢π-K\right)}$

Gemäß Formel (3) ergibt sich A dann auch automatisch aus der Vorgabe des druckbaren Bereichs bzw. auch umgekehrt durch die Kanalbreite des Kanals 20.

Aus den Abschnitten 302, 303 der Sinusfunktion 301 gemäß der Figur 3a wird dann gemäß den Figuren 3b bis 3d das Bewegungsgesetz aufgebaut, das eine Einsparung der Transferfolie 2, welche geringer ist als der Maximalbetrag innerhalb des Anteils 2π - K im Kanal 20 beschreibt.

Hierfür werden die Abschnitte 302 und 303 so ausgewählt, dass von der Sinusfunktion 301 jeweils zum Nulldurchgang N bei Sinus (π) jeweils symmetrische Abschnitte 304, 305 an Bruchpunkten 306, 307 abgetrennt werden. Die Breite der Abschnitte 305, 304 ergibt sich je nach der gewünschten Prozentzahl vom maximalen Einsparungspotential. Das gewünschte Einsparungsziel kann dabei durch für den Fachmann geläufige Rechenverfahren bei der Verwendung einfacher elementarer Funktionen, wie der Sinusfunktion 301, bestimmt oder bei der Verwendung von verschiedenen elementaren Funktionen ggf. numerisch bestimmt werden.

Aus der Sinusfunktion 301 werden gemäß der Figur 3a die Abschnitte 304, 305 so ausgeschnitten bzw. entfernt, dass sich die Bruchpunkte 306, 307 bilden. Gemäß der Figur 3b werden die ersten Abschnitte 302, 303 der Sinusfunktion 301 symmetrisch so aufeinander in die Richtung der Pfeile 308, 309 gestreckt, dass die Bruchpunkte 306, 307 auf einer Linie mit dem Nullpunkt N liegen. Die so gebildete Funktion des rechten ersten Abschnitts 303 wird dann in Richtung des Verschiebungsvektors 310 soweit nach oben verschoben, dass der Bruchpunkt 306 an den Bruchpunkt 307 anstößt. Dieses ist so in der Figur 3c gezeigt. Zusätzlich werden die so resultierenden ersten Abschnitte 302' und 303' so angepasst, dass die Steigung bei den jeweiligen Punkten 0 und 2π - K jeweils = 1 ist. Auf diese Weise ergibt sich der in der Figur 3d beschriebene Verlauf des Bewegungsgesetzes für die Transferfolie 2 relativ zu einem Synchronlauf der Transferfolie 2 mit dem Transferzylinder 5 unter Berücksichtigung einer Einsparung, die geringer als die maximal mögliche Einsparung im Kanal 20 bzw. in einem nicht druckbaren Bereich ist.

Es wird noch einmal darauf hingewiesen, dass die maximale Einsparung der Transferfolie 2 in einem nicht druckbaren Bereich, wie z. B. im Kanal 20 bedeutet, dass die Position der Transferfolie 2 in Bezug auf den Weg des Transferzylinders 5 am Ende der Einsparungsstrecke 2π - K wieder am gleichen Punkt ist, an dem sie am Anfang der Einsparungsstrecke 0 war. Dieses wird durch die Sinusfunktion 301 gewährleistet, da an beiden Punkten der Nulldurchgang für die Position der Transferfolie 2 liegt.

Die Figur 4 zeigt ein Bewegungsgesetz der Transferfolie 2 bei maximaler Einsparung.

Der besseren Darstellung halber wird eine Periode 2π des Transferzylinders 5 hier durch einen normierten Winkel *ϕ̂* dargestellt. Ebenfalls durch einen normierten Winkel *ω̂* wird die Bewegung der Transferfolie 2 und des Transferzylinders 5 dargestellt. Die Strecke, die der Transferzylinder 5 in einer Periode zurücklegt, ist dabei in normierten Winkelkoordinaten *ω̂*=1.

Das Bewegungsgesetz des Transferzylinders 5 wird hier durch eine Gerade 401 mit der Steigung 1 beschrieben.

Als mögliche Einsparungsstrecke werden hier 50 % der Periode des Transferzylinders 5 angezeigt. Dieses ergibt sich durch Taktung im nicht druckbaren Bereich zwischen dem Druckende DE bei 0,2 und dem erneuten Druckanfang DA bei 0,7 jeweils bezogen auf eine Periode des Transferzylinders 5. Im Bereich von 0 bis 0,2 läuft die Transferfolie 2 parallel synchron mit dem Transferzylinder 5. Dieses wird durch den linearen Anteil 402 der Bewegungsfunktion F_{F} der Transferfolie 2 zwischen den Punkten 0 und 0,2 beschrieben.

Die Taktung der Transferfolie 2 ergibt sich dadurch, dass sie ab dem Druckende DE bei *ϕ̂*=0,2 in Richtung der Bremsrichtung 24 gemäß der Sinusfunktion 301, wie in der Figur 3a beschrieben, abgebremst wird. Zur praktischen Anwendung müsste die Sinusfunktion 301 selber auch normiert werden, was z. B. das Ersetzen von 2π durch jeweils 1 bedeutet. Die Sinusfunktion 301 beschreibt eine vollständige Periode im Bereich zwischen Druckende und Druckanfang (DE und DA), d. h. zwischen *ϕ̂* =0,2 und *ϕ̂*=0,7. Der Einsparungsabschnitt 403 der Bewegungsfunktion der Folie F_{F}, welcher durch das Druckende DE und den Druckanfang DA gebildet wird, entspricht genau dieser Sinusfunktion 301, wobei wie beschrieben die Steigung dieser Sinusfunktion 301 am Anfang der Periode, d. h. bei *ϕ̂*=0,2, und am Ende der Periode, d.h. bei *ϕ̂*=0,7, jeweils der Steigung der Geraden 401 entspricht. Ab dem Druckanfang DA wird die Bewegungsfunktion der Folie F_{F} wieder durch einen linearen Anteil 404 gebildet, so dass die Folie 2 nun wieder synchron mit dem Transferzylinder 5 verläuft, d.h. der lineare Anteil 404 beschreibt eine Gerade, welche parallel zur Geraden 401 verläuft. Die Differenz der Strecke in den normierten Winkelkoordinaten *ω̂*₁=1, welche der Transferzylinder 5 am Ende der Periode bei *ϕ̂*= 1 und der Strecke *ω̂*₂=0,5, welche die Transferfolie 2 am Ende einer Periode des Transferzylinders 5 bei *ϕ̂*=1 zurückgelegt hat, ergibt die Einsparung der Transferfolie 2 innerhalb einer Periode des Transferzylinders 5 und wird durch die Differenz
Δ*ω̂* =*ω̂*₁-*ω̂*₂ beschrieben.
Sie ergibt sich in dem hier dargestellten Fall zu
Δ*ω̂*=0,5.
Dieses entspricht dem möglichen Einsparungsbereich zwischen DE und DA von 0,5 einer Periode des Transferzylinders 5. Dieses ist die maximal mögliche Einsparung der Transferfolie 2.

Die Gerade durch den Nullpunkt bei *ϕ̂*=0 und bei *ϕ̂*=1 durch die Punkte *ω̂_{b}*=0 und *ω̂*₂=0,5 beschreibt die durchschnittliche Bewegung der Transferfolie 2 im Transferspalt 3. Die Steigung dieser Geraden 405 entspricht der Vorzugsgeschwindigkeit, mit welcher die Transferfolie 2 durch den vorderen Vorzug 9 von der Vorratsrolle 7 abgezogen wird.

Die Figur 5 zeigt eine Bewegungsfunktion der Folie F_{F}, mit welcher eine Einsparung gegenüber der maximalen Einsparung von etwa der Hälfte erreicht wird. Auch hier werden die Abschnitte 302, 303 der Sinusfunktion 301 im Einsparungsbereich zwischen Druckende DE und Druckanfang DA wie in den Figuren 3a - 3d zusammengesetzt, so dass sich anschließend im vorderen Bereich ein linearer Anteil 402 und im hinteren Bereich ein linearer Anteil 404 anschließend an den Einsparungsabschnitt 403 der Bewegungsfunktion der Folie F_{F} als Bewegungsgesetz für die Transferfolie 2 ergeben. Die Abschnitte 302, 303 der Sinusfunktion 301 können dabei insbesondere so ausgewählt werden, dass der Punkt *ω̂*₂ bei *ϕ̂*=1 die gewünschte Einsparung Δ*ω̂* ergibt.

Auf diese Weise können gemäß der Vorgabe für Δ*ω̂* Abschnitte 302, 302 für die Bewegungsfunktion der Folie F_{F} passend bestimmt werden. Aufgrund des kontinuierlichen Übergangs der Bewegungsfunktion der Folie F_{F} sowohl im Bereich der Bruchpunkte 306, 307 als auch im Bereich des Druckendes DE und des Druckanfangs DA sind Änderungen der gewünschten Einsparung Δ*ω̂* auch während des laufenden Betriebs des Kaltfolienmoduls bzw. des Folientransferwerks 1 leicht möglich. Dieses gilt insbesondere für die Verwendung einer Sinusfunktion 301, da die Abschnitte 302, 303 auf einfachste Art und Weise bestimmt und berechnet werden können und somit von einfachen Computern on the fly bestimmt und verwendet werden können.

### Bezugszeichenliste

- 1: Folientransferwerk
- 2: Transferfolie
- 3: Transferspalt
- 4: Gegendruckzylinder
- 5: Transferzylinder
- 6: Umlenkrolle
- α: Umschlingungswinkel
- 7: Vorratsrolle
- 8: Sammelrolle
- 9: vorderer Verzug
- 10: hinterer Verzug
- 11: Taktungsmodul
- 12: hinterer Tänzer
- 13: vorderer Tänzer
- 14, 15: Motoren
- 16, 17: Doppelpfeile
- 18: Beschleunigungspfeil
- 19: Bremspfeil
- 20: Kanal
- 21: Bogen
- 22: Steuerungseinrichtung
- 23: Vorzugsrichtung
- 24: Bremsrichtung

- 100: Folientransfervorrichtung
- 101: Auftragswerk
- 102: Transferwerk
- 103: Druckwerk
- 105: Transferspalt
- 106: Transferzylinder
- 107: Gegendruckzylinder
- 108: Transferfolie
- 109: Druckspalt
- 110: Gummituchzylinder
- 111: Gegendruckzylinder
- 112: Farbwerk
- 113: vordere Kante
- 114: hintere Kante
- 115: Druckmaschine

- 301: elementare Funktion
- 302, 302' 303, 303': erste Abschnitte
- 304, 305: zweite Abschnitte
- 306,307: Bruchpunkte
- 308,309: Streckungspfeile
- 310: Verschiebungsvektor

- 401: Gerade
- 402, 404: linearer Anteil
- 403: Einsparungsabschnitt
- 405: Gerade

- F_{F}: Bewegungsfunktion der Folie

## Patentansprüche

1. Verfahren zur Taktung einer Folienbahn (2), vorzugsweise in einem Kaltfolienprägeverfahren, wobei die Folienbahn (2) gemäß eines Bewegungsgesetzes durch einen Transferspalt (3) bewegt wird, der Transferspalt (3) durch einen Transferzylinder (5) und einen Gegendruckzylinder (4) gebildet wird, wobei das Bewegungsgesetz der Folienbahn (2) wenigstens zeitweise Abweichungen von einer synchronen Bewegung der Folienbahn (2) relativ zum Transferzylinder (5) beschreibt, und die Folienbahn (2) in diesen Zeiten wenigstens zeitweise abgebremst wird, so dass Folienmaterial eingespart werden kann, wobei
das Bewegungsgesetz abschnittsweise aus Abschnitten (302, 303) elementarer Funktionen aufgebaut ist, wobei die Abschnitte (302, 303) der elementaren Funktionen in ihren jeweiligen Berührungspunkten (306, 307) eine identische Steigung aufweisen, und in den Bereichen, die an den Synchronlauf zum Transferzylinder (5) angrenzen im Wesentlichen die Geschwindigkeit des Transferzylinder (5) beschreibt und
sich die Abschnitte (302, 303) der elementaren Funktionen in ihrer Summe über einen Anteil einer Periode des Transferzylinders erstrecken, und die Größe des Anteils kleiner oder gleich einem Abschnitt ist, in dem keine Transferschicht auf einen Bedruckstoff übertragen wird, vorzugsweise im Wesentlichen dem Abschnitt entspricht, der zwischen Druckende (DE) und Druckanfang (DA) bevorzugt in einem Kanalbereich (20) des Transferzylinders (5) liegt, **dadurch gekennzeichnet, dass** die elementaren Funktionen Funktionen aus der Menge trigonometrische Funktionen und deren Umkehrfunktionen, Exponential- und Logarithmusfunktionen, Hyperbelfunktionen und deren Umkehrfunktionen sowie solche Funktionen, die sich als Summe, Differenz, Produkt oder Quotient der genannten Funktionen darstellen lassen, sind.

2. Verfahren nach Anspruch 1,
**dadurch gekennzeichnet,**
**dass** als elementare Funktionen symmetrische Funktionen, vorzugsweise Sinus- oder Cosinusfunktionen (301) verwendet werden.

3. Verfahren nach Anspruch 1,
**dadurch gekennzeichnet,**
**dass** als Abschnitte (302, 303) jeweils unterschiedliche Abschnitte der selben elementaren Funktion verwendet werden, wobei die elementare Funktion eine elementare Funktion ist, die sich über einen Anteil einer Periode des Transferzylinders (5) erstreckt.

4. Verfahren nach Anspruch 3,
**dadurch gekennzeichnet,**
**dass** die einzelnen Abschnitte (302, 303) in Bezug auf ihre Periodendauer angepasst werden, so dass die so angepassten Abschnitte (302,303) sich in ihrer Summe über den Anteil der Periode des Transferzylinders erstrecken und die Amplituden der angepassten Abschnitte (302`, 303`) so normiert werden, dass die lokalen Steigungen am Beginn und Ende des Anteils dem synchronen Lauf der Folienbahn (2) entsprechen.

5. Verfahren nach Anspruch 3,
**dadurch gekennzeichnet,**
**dass** als Abschnitte (302, 303) symmetrische Abschnitte der elementaren Funktion verwendet werden.

6. Verfahren nach Anspruch 1 und einem der Ansprüche 3 bis 5,
**dadurch gekennzeichnet,**
**dass** eine gewünschte Einsparung (Δω̂)von Folienbahn (2) vorgegeben wird und die Länge der jeweiligen Abschnitte (302, 303) in Abhängigkeit von der gewünschten Einsparung (Δω̂) bestimmt wird und/oder die Abschnitte (3β2, 303) der elementaren Funktionen sich in ihrer Summe über einen einstellbaren Anteil einer Periode des Transferzylinders (5) erstrecken und/oder die Winkelgeschwindigkeit des Transferzylinders variiert wird.

7. Vorrichtung zur Übertragung einer Transferschicht von einer Transferfolie (2) auf einen Bedruckstoff (21), mit einem Transferspalt (3), der durch einen Transferzylinder (5) und einen Gegendruckzylinder (4) gebildet wird, und durch den die Transferfolie (2) mittels Führungselemente (6) geführt wird, umfassend Taktungselemente (12, 13) zur folieneinsparenden Taktung der Transferfolie (2) im Transferspalt (3),
**dadurch gekennzeichnet,**
**dass** eine Steuerung (22) der Taktungselemente (12,13) bereitgestellt ist, die die Taktungselemente so ansteuert, dass das Bewegungsgesetzt der Transferfolie (2) gemäß eines Verfahrens nach einem der vorigen Ansprüche aufgebaut wird.

8. Druckmaschine umfassend eine Vorrichtung nach Anspruch 7.

9. Computerprogrammprodukt, das direkt in den internen Speicher eines digitalen Computers geladen werden kann und/oder auf einen computergeeigneten Medium gespeichert ist und das Software-codeabschnitte umfasst, mit denen alle Schritte eines Verfahrens gemäß einem der Ansprüche 1 bis 7 ausgeführt werden, wenn das Produkt auf einem Computer läuft.

10. Datenträger umfassend ein Computerprogrammprodukt nach Anspruch 9.

## Claims

1. Method for timing a web of foil (2), preferably in a cold-foil stamping process, wherein the web of foil (2) is moved through a transfer nip (3) formed by a transfer cylinder (5) and a counterpressure cylinder (4), in accordance with a law of motion, wherein the law of motion of the web of foil (2) describes at least temporary deviations from a synchronous movement of the web of foil (2) relative to the transfer cylinder (5) and wherein the web of foil (2) is at least temporarily braked during these periods to save foil material,
wherein the law of motion is sectionally composed of sections of elementary functions, the sections (302, 303) of the elementary functions having an identical gradient in their respective points of contact (306, 307) and wherein in the regions that are adjacent to a synchronous running relative to the transfer cylinder (5) the law of motion essentially describes the speed of the transfer cylinder (5) and the sections (302, 303) of the elementary functions in their total extend over a portion of a period of the transfer cylinder, and the size of the portion is smaller than or equal to a section in which no transfer layer is transmitted to a printing material and preferably corresponds to the section located between the end of the print (DE) and the beginning of the print (DA) preferably in a gap region (20) of the transfer cylinder (5),
**characterized in**
**that** the elementary functions are functions of the set of trigonometric functions and their inverses, exponential or logarithm functions, hyperbolic functions and their inverses as well as such functions that are representable as a sum, difference, product, or quotient of the aforementioned functions.

2. Method according to Claim 1,
**characterized in**
**that** symmetrical functions, in particular sine or cosine functions (301) are used as elementary functions.

3. Method recited in Claim 1,
**characterized in**
**that** respective different sections of the same elementary function are used as the individual sections (302, 303), the elementary function being an elementary function that extends over a portion of a period of the transfer cylinder (5).

4. Method according to Claim 3,
**characterized in**
**that** the individual sections (302, 303) are adapted in terms of their period in such a way that the adapted sections (302, 303) in their total extend over the portion of the period of the transfer cylinder and the amplitudes of the adapted sections (302', 303') are standardized in such a way that the local gradients at the beginning and at the end of the portion correspond to the synchronous running of the web of foil (2).

5. Method according to Claim 3,
**characterized in**
**that** symmetrical sections of the elementary function are used as the sections (302, 303).

6. Method according to Claim 1 and any one of Claims 3 to 5,
**characterized in**
**that** a desired saving (Δώ) of web of foil (2) is defined and the length of the respective sections (302, 303) is determined as a function of the desired saving (Δώ) and/or that in their total, the sections (302, 303) of the elementary functions extend over an adjustable portion of a period of the transfer cylinder (5) and/or that the angular speed of the transfer cylinder is varied.

7. Device for transferring a transfer layer from a transfer foil (2) to a printing material (21) including a transfer nip (3) that is formed by a transfer cylinder (5) and a counterpressure cylinder (4) and through which the transfer foil (2) is guided by means of guide elements (6), comprising timing elements (12, 13) for timing the transfer foil (2) in the transfer nip (3) in a foil-saving way,
**characterized in**
**that** a control (22) is provided for the timing elements (12, 13) to control the timing elements (12, 13) in such a way that the law of motion of the transfer foil (2) is composed in accordance with a method according to any one of the preceding claims.

8. Printing press comprising a device according to Claim 7.

9. Computer programme product that may be directly loaded into the internal memory of a digital computer and/or is stored on a medium suitable for computers and comprises software code sections for implementing all steps of a method according to any one of claims 1 to 7 when the product runs on a computer.

10. Data carrier comprising a computer programme product according to Claim 9.

## Revendications

1. Procédé pour le cadencement d'une bande de film (2), de préférence dans un procédé de gaufrage à froid, la bande de film (2) étant déplacée selon une loi de mouvement à travers une fente de transfert (3), la fente de transfert (3) étant formée par un cylindre de transfert (5) et un cylindre de contre-pression (4), la loi de mouvement de la bande de film (2) décrivant au mois temporairement des déviations d'un mouvement synchrone de la bande de feuille (2) par rapport au cylindre de transfert (5), et la bande de film (2) étant freinée dans ces périodes au moins temporairement, de sorte que le matériau de film peut être économisé,
la loi du mouvement étant composée de fractions (302, 303) de fonctions élémentaires, lesquelles fractions (302, 303) des fonctions élémentaires présentent dans leurs points de contact respectifs (306, 307) une inclinaison identique, et cette loi décrivant sensiblement la vitesse du cylindre de transfert (5) dans les zones proches de la synchronisation pour le cylindre de transfert (5), et les fractions (302, 303) des fonctions élémentaires s'étendant dans leur somme sur une portion d'une période du cylindre de transfert, et l'ampleur de la portion étant inférieure ou égale à une fraction dans laquelle aucune couche de transfert n'est transférée sur un matériau imprimé, de préférence, correspondant sensiblement à la fraction qui se trouve entre l'extrémité d'impression (DE) et le début d'impression (DA) de préférence dans une zone de canal (20) du cylindre de transfert (5) **caractérisé en ce**
**que** les fonctions élémentaires sont des fonctions issues de la quantité de fonctions trigonométriques et de leurs fonctions inverses, de fonctions exponentielles et logarithmiques, de fonctions hyperboliques et de leurs fonctions inverses et de fonctions qui peuvent être représentées par une somme, une différence, un produit ou quotient des dites fonctions.

2. Procédé selon la revendication 1,
**caractérisé en ce**
**que** des fonctions symétriques sont utilisées comme des fonctions élémentaires, de préférence des fonctions sinus ou cosinus (301).

3. Procédé selon la revendication 1,
**caractérisé en ce**
**que** les fractions (302, 303) respectivement différentes de la même fonction élémentaire peuvent être utilisées, la fonction élémentaire étant une fonction élémentaire, qui s'étend sur une portion d'une période du cylindre de transfert (5).

4. Procédé selon la revendication 3,
**caractérisé en ce**
**que** les fractions individuelles (302, 303) sont ajustées par rapport à leur durée de période, de sorte que les fractions ainsi ajustées (302,303) s'étendent dans leur somme au-delà de la portion de la période du cylindre de transfert et les amplitudes des fractions ajustées (302, 303) sont normalisées de telle sorte que les inclinaisons locales au début et à la fin de la portion correspondent à la marche synchrone de la bande de film (2).

5. Procédé selon la revendication 3,
**caractérisé en ce**
**que** les fractions (302, 303) sont utilisées comme des fractions symétriques de la fonction élémentaire.

6. Procédé selon la revendication 1 et l'une des revendications 3 à 5,
**caractérisé en ce**
**qu'**une réduction souhaitée (Δ ω̅) de la bande de film (2) est prédéterminée et la longueur des fractions respectives (302, 303) est déterminée en fonction de la réduction souhaitée (Δ ω̅) et/ou les fractions (302, 303) des fonctions élémentaires qui s'étendent dans leur somme sur une portion réglable de la période du cylindre de transfert (5) et/ou en ce que la vitesse angulaire du cylindre de transfert est variable.

7. Dispositif pour le transfert d'une couche de transfert d'un film de transfert (2) à un substrat imprimé (21) avec une fente de transfert (3) qui est formée par un cylindre de transfert (5) et un cylindre de contre-pression (4) et par lequel le film de transfert (2) est guidé au moyen d'éléments de guidage (6), comprenant des éléments de cadencement (12, 13) pour le cadencement économique du film de transfert (2) dans la fente de transfert (3),
**caractérisé en ce**
**qu'**un dispositif de commande (22) des éléments de cadencement (12, 13) est prévu qui commande les éléments de cadencement de sorte que la loi de déplacement du film de transfert (2) est réalisée conformément à un procédé selon l'une quelconque des revendications précédentes.

8. Machine à imprimer comprenant un dispositif selon la revendication 7.

9. Produit de programme d'ordinateur qui peut être chargé directement dans la mémoire interne d'un ordinateur numérique, et/ou stocké sur un support utilisable par ordinateur, comprenant des fractions de code logiciel avec lesquelles tous les étapes d'un procédé sont réalisées selon l'une des revendications 1 à 7 lorsque le produit tourne sur un ordinateur.

10. Support de données comprenant un produit de programme d'ordinateur selon la revendication 9.
